# EUROPÄISCHE PATENTSCHRIFT

(11) **EP 1 634 816 B1**
(45) Veröffentlichungstag und Bekanntmachung des Hinweises auf die Patenterteilung: **21.11.2007**
(21) Anmeldenummer: 05107178.5
(22) Anmeldetag: 04.08.2005
(51) Int. Cl.: B65D 23/00, G09F 3/02

(54) **Etikett mit transparentem und opakem Etikettenbereich**
Label with transparent and opaque areas
Etiquette avec une zone transparente et une zone opaque

(30) Priorität: 13.09.2004 DE 102004044171
(43) Veröffentlichungstag der Anmeldung: 15.03.2006
(73) Patentinhaber: Schreiner Group GmbH & Co. KG, 85764 Oberschleissheim (DE)
(72) Erfinder: Moosheimer, Ulrich, 85411, Hohenkammern (DE); Unglert, Robert, 80639, München (DE)
(74) Vertreter: Ettmayr, Andreas

(56) Entgegenhaltungen:
- EP-A- 1 276 089
- DE-C1- 19 642 039
- GB-A- 2 209 148
- US-A- 5 135 125

## Beschreibung

Die vorliegende Erfindung betrifft einen Behälter mit einem Etikett mit transparentem und opakem Etikettenbereich.

Derartige Etiketten werden u.a. dann eingesetzt, wenn der Füllungszustand eines etikettierten durchsichtigen Behälters aus unterschiedlichen Winkeln mit einem Blick erfaßt werden soll, oder wenn anderweitig unter bzw. hinter dem Etikett befindliche Objekte, beispielsweise Anzeigen, durch das Etikett hindurch sichtbar sein sollen.

Opake und transparente Bereiche in einem Etikett werden üblicherweise realisiert, indem eine transparente Etikettenfolie mit einer meist weißen, opaken Hintergrundbedruckung versehen wird, wobei nur der Bereich des Fensters ausgespart wird und somit transparent bleibt. Die derartige Realisierung transparenter und opaker Etikettenbereiche ist beispielsweise in EP 1 276 089 A2 beschrieben. Das fast vollflächige Bedrucken besitzt den Nachteil, daß es nicht nur aufgrund des hohen Verbrauchs an Druckfarbe relativ teuer ist, sondern die meist erforderlichen mehrfachen Siebdruckvorgänge den Herstellungsprozeß sehr aufwendig gestalten. Die Etikettenfolie insgesamt transparent zu belassen stellt meist keine Alternative dar, da dann ein Textaufdruck nur schwer bzw. - insbesondere bei selbstüberlappenden Etiketten mit Bedruckung im überlappenden und überlappenden Bereich - praktisch nicht mehr lesbar wäre.

Gerade bei sich bestimmungsgemäß in aufgeklebtem Zustand selbst überlappenden Behälteretiketten sind transparente Bereiche in der Regel unerläßlich, um den Behälterfüllstand kontrollieren zu können. Die Abmessungen entsprechender Etiketten in Spenderichtung können von etwas über dem Einfachen bis hin zum Vielfachen des Behälterumfangs betragen. Derartige Etiketten werden häufig als "Überrundum"-Etiketten bezeichnet.

Überrundum-Etiketten werden vor allem für Kennzeichnung von pharmazeutischen Behältnissen, beispielsweise Infusions-Flaschen, Spritze-Ampullen, Tablettendöschen, Arzneimittelfläschchen etc., verwendet, da hier oft eine geringe Behältergröße einer großen Informationsmenge gegenübersteht, welche am Behälter anzubringen ist. So wird oft fast die gesamte Behälteroberfläche für übliche Angaben wie Wirkstoffbezeichnung und -dosierung, Gebindegröße, Anwendungshinweise, Chargennummer und Haltbarkeitsdatum, mitunter in mehr als einer Sprache, benötigt. Wenn erforderlich, läßt sich durch die Verwendung von Überrundum-Etiketten die Mantelfläche eines Behältnisses gleich mehrfach nutzen. Hierzu sind in aller Regel Vorkehrungen getroffen, welche das zumindest teilweise Abwickeln des Etiketts vom Behältnis erlauben bzw. vereinfachen, so daß die Informationen, welche auf den durch die Überlappung verdeckten Etikettenbereichen aufgedruckt sind, zugänglich werden. Zu nennen sind hier insbesondere Anfaßlaschen am (beim Verspenden nachlaufenden) Etikettenrand, welche an ihrer Unterseite keine Haftklebstoff-Beschichtung oder nur eine solche mit verminderter Klebkraft aufweisen, sowie haftungsvermindernde Beschichtungen, wie beispielsweise eine Silikonisierung.

Wie andere Etiketten im medizinisch pharmazeutischen Anwendungsgebiet auch, werden Überrundum-Etiketten oft so ausgeführt, daß sich Teile des Etiketts beispielsweise mittels Perforationslinien oder Trennschichten vom restlichen Etikett abtrennen lassen. Die abgetrennten, oft als Belegabschnitte bezeichneten Bereiche lassen sich separat archivieren, beispielsweise in Patientenakten oder Laborbücher einkleben, um die Gabe einer bestimmten Dosis eines bestimmten Wirkstoffs zu protokollieren. Meist handelt es sich bei den Belegabschnitten um Bereiche des überlappenden Etikettenteils. Entsprechend ausgeführte Überrundum-Etiketten sind u.a. aus EP 0 463 193 A1 bekannt.

Auf dem Markt aufgetaucht sind mittlerweile auch Überrundum-Etiketten mit Aufhängelaschen für über Kopf aufzuhängende Infusionsflaschen. Die bügelförmigen Aufhängelaschen, welche sich aus der Folienebene des restlichen, auf das Behältnis aufgeklebten Etiketts herausziehen lassen, werden bestimmungsgemäß am Haken eines Infusionsgalgens oder dergleichen aufgehängt. Bei Etiketten mit Aufhängelaschen bietet die Überrundum-Anordnung den Vorteil, daß die Klebeverbindung zwischen aufzuhängendem Behälter und Etikett nur Schubbelastungen, jedoch keinen Schälbelastungen ausgesetzt ist, da das Etikett aufgrund der selbstüberlappenden Anordnung mit sich selbst verklebt ist. Dieser Vorteil kommt insbesondere dann zum Tragen, wenn es sich bei dem aufzuhängenden Behälter um einen Glasbehälter handelt, da die Klebeverbindung "Kunststoff auf Kunststoff" zwischen den einander überlappenden Etikettenbereichen stabiler ist als eine Klebeverbindung "Kunststoff auf Glas". Dies gilt in verstärktem Maße, wenn sich auf der Behälteroberfläche leichte Verunreinigungen befinden, und wenn der etikettierte Behälter im Wasserbad temperiert wird. Typische Verunreinigungen sind Ölreste, Wassertropfen, Handschweiß bzw. -fett, Reinigungsmittel und sonstige Chemikalien. Durch eine Wasserbad-Behandlung verschlechtert sich die Haftkraft einer Klebeverbindung auf Glas, da Wasserstoffbrückenbindungen zwischen den Silikaten des Glases und den Carbonylgruppen des Haftklebstoffs aufbrechen. Die Temperierung im Wasserbad ist im medizinischen Einsatz häufig, weswegen Etiketten mit Aufhängelaschen nach DIN 58 376 einen Wasserbadtest bestehen müssen, um die Funktionssicherheit in der Anwendung zu gewährleisten.

Die auf dem Markt befindlichen Überrundum-Etiketten mit Aufhängelasche sind opak ausgeführt und besitzen daher den Nachteil einer kaum möglichen Beobachtung des Füllstands. Aus diesem Grund wird ein Großteil herkömmlicher Etiketten mit Aufhängelaschen nicht selbstüberlappend ausgeführt und dafür mit besonders stabilen aber auch teuren Klebstoffen ausgestattet. Die hohe Versagenssicherheit von Überrundum-Etiketten wird jedoch meist nicht ganz erreicht. Grundsätzlich sind Etiketten mit Aufhängelaschen beispielsweise aus den Druckschriften DE 39 07 862 A1, DE 91 01 464 U1, EP 0 356 574 A2 und EP 0 632 422 A1 bekannt.

Angesichts der erläuterten Problematik liegt der vorliegenden Erfindung die Aufgabe zugrunde, überrundum etikettierte Behälter mit Einblickmöglichkeit preiswert ausführbar zu gestalten, insbesondere sicher über Kopf aufhängbare Behälter.

Gemäß einem Aspekt der Erfindung wird die Aufgabe durch einen Behälter mit selbstüberlappend aufgeklebtem Etikett gemäß Anspruch 1 gelöst.

Ein aufwendiger opaker Flächendruck wie bisher üblich kann entfallen. Die erfindungsgemäße Lösung ist insbesondere dann von Vorteil, wenn das Etikett auch bisher aus Stabilitäts- oder funktionalen Gründen zwei- oder mehrlagig ausgeführt werden mußte. In diesem Fall läßt sich erfindungsgemäß mit geringem Aufwand durch lediglich einen zusätzlichen Stanzschritt, eine Schlitzung oder dgl. ein durchsichtiges Etikettenfenster realisieren.

Besonders vorteilhaft läßt sich die erfindungsgemäße Gestaltung transparenter und opaker Etikettenbereiche bei Etikettenausführungen mit Aufhängelaschen umsetzen. Die Aufhängelasche kann aus einer oder mehreren Folienlagen des Etiketts gebildet sein. Eine mehrlagige Ausführung bietet einen erhöhten Schutz gegen Reißen der Aufhängelasche.

Gemäß einer vorteilhaften Weiterbildung der Erfindung können ein oder mehrere abtrennbare Etikettenteile bzw. Belegabschnitte vorgesehen sein. Hierbei sind grundsätzlich für sich bekannte Lösungen umsetzbar, d.h. über Perforationen oder Anstanzungen abtrennbare Abschnitte ebenso, wie über Klebeverbindungen mit verminderter Haftkraft befestigte Etikettenteile. Gemäß einer vorteilhaften Ausführungsform sind abtrennbare Etikettenteile bzw. Belegabschnitte opak ausgeführt und überdecken bei bestimmungsgemäßer Anordnung den transparenten Etikettenbereich. Nach Abtrennen bzw. Abziehen wird der transparente Bereich einsehbar. Zuvor besteht aufgrund der opaken Abdeckung ein Licht- bzw. UV-Schutz.

Vorzugsweise ist der opake Etikettenbereich mit Text- und/oder Bild- und/oder Code-Information bedruckt. Auch der transparente Etikettenbereich kann vorteilhafterweise bedruckt sein, beispielsweise mit einer Skala, welche das Ablesen eines durch den transparenten Bereich hindurch zu kontrollierenden Füllstands erleichtert.

Die Folienlagen der Etiketten erfindungsgemäßer Behälter können grundsätzlich je nach Anwendungsfall aus den bekannten und auf dem Gebiet der Etikettentechnologie üblichen Folienwerkstoffen hergestellt werden, beispielsweise PET, PVC oder Polyolefinen. Neben Kunststoffolien sind auch andere Werkstoffe einsetzbar, so kann die opake Folienlage beispielsweise auch aus Papier, einem sogenannten Nonwoven oder als Gewebelage ausgeführt werden. Ferner können je nach Anwendungsfall auch metallische Schichten zum Einsatz kommen.

Auch für die selbstklebende Beschichtung zur Anbringung der Etiketten erfindungsgemäßer Behälter sind herkömmliche Klebstoffe verwendbar. Grundsätzlich können diese je nach beabsichtigter Anwendung, Anbringungsart und zu erwartender Belastung aus dem gesamten Spektrum der für Etiketten üblichen Haftklebstoffe, beispielsweise Acrylate, Kautschukkleber, Hotmelts, nachhärtbaren Klebstoffe usw. ausgewählt werden. Gleiches gilt für Klebstoffe zur Verbindung der einzelnen Etikettenlagen miteinander. Die einzelnen Etiketten müssen nicht notwendigerweise durch Kleben, sondern können auch anderweitig, etwa durch Heißkaschieren oder Schweißen (laserschweißen, Ultraschallschweißen etc.), miteinander verbunden sein.

Neben vollflächigen sind auch teilflächige Klebstoffbeschichtungen möglich.

Soweit erwünscht lassen sich die Etiketten erfindungsgemäßer Behälter auch mit an sich bekannten Sicherheitsmerkmalen zur Erhöhung der Fälschungssicherheit, beispielsweise Hologrammen, Lumineszenzfarbanteilen, Mikrobeschriftungen und dergleichen, ausstatten.

Bei Etiketten-Ausstattungen mit Aufhängelasche ist der Bereich des Übergangs zwischen Aufhängelasche und Behälter vorzugsweise unterhalb des Behälterschwerpunkts angeordnet, so daß der Behälter an der Aufhängelasche über Kopf aufhängbar ist.

Sind wie oben beschrieben abtrennbare Etikettenteile bzw. Belegabschnitte vorgesehen, so können diese vorteilhafterweise so angeordnet sein, daß die Gesamtheit der abtrennbaren Etikettenteile bzw. Belegabschnitte den transparenten Etikettenbereich zumindest überwiegend oder aber vollständig bedeckt.

Grundsätzlich kann jede im Rahmen der vorliegenden Anmeldung beschriebene bzw. angedeutete Variante der Erfindung besonders vorteilhaft sein, je nach wirtschaftlichen und technischen Bedingungen im Einzelfall. Soweit nichts gegenteiliges dargelegt ist, bzw. soweit grundsätzlich technisch realisierbar, sind einzelne Merkmale der beschriebenen Ausführungsformen austauschbar oder miteinander kombinierbar.

Nachfolgend werden einige bevorzugte Ausführungsformen der Erfindung in Form von Beispielen mit Hilfe der zugehörigen, rein schematisch aufzufassenden Zeichnungen beschrieben. Die Zeichnungen sind nicht maßstäblich, Größenverhältnisse aus Anschaulichkeitsgründen teilweise verzerrt dargestellt. Insbesondere sind in Schnittdarstellungen Schichtdicken der einzelnen Etikettenlagen stark übertrieben abgebildet. Da die Zeichnungsfiguren zur Veranschaulichung unterschiedlicher, oftmals untereinander austauschbarer bzw. miteinander kombinierbarer einzelner Merkmale dienen, besitzen sie einen unterschiedlichen Grad an Detaillierung. Einander entsprechende Merkmale sind soweit sinnvoll jeweils mit den gleichen Bezugszeichen versehen. Im einzelnen zeigt
- Fig. 1: einen Auschnitt des Etiketts eines erfindungsgemäßen Behälters in perspektivischer Ansicht mit zueinender versetzten Schnitten in den Folienlagen,
- Fig. 2a: ein vor Anbringung auf einen Behälter auf einem Stück Abziehmaterial angeordnetes Etikett mit Aufhängebügel und zwei Belegabschnitten in der Draufsicht,
- Fig. 2b: eine Schnittansicht durch das Etikett aus Fig. 2a in der durch die strichpunktierte Linie A-A' angedeutete, senkrecht zur Zeichenebene orientierte Schnittebene,
- Fig. 2c: eine Schnittansicht eines erfindungsgemäßen Behälters, dessen Etikett wie das Etikett aus Figuren 2a-b ausgeführt ist
- Fig. 3a: eine Schnittansicht des Etiketts eines erfindungsgemäßen Behälters,
- Fig. 3b: eine Schnittansicht eines erfindungsgemäßen Behälters, dessen Etikett ausgeführt ist wie das Etikett aus Fig. 3a, wobei die Behälterwandung nur als einfacher Kreis angedeutet ist,
- Fig. 4a: eine Schnittansicht des Etiketts eines erfindungsgemäßen Behälters, wobei opake und transparente Lage zueinander versetzt sind,
- Fig. 4b: eine Schnittansicht eines erfindungsgemäßen Behälters, dessen Etikett ausgeführt ist wie das Etikett aus Fig. 4a, wobei die Behälterwandung nur als einfacher Kreis angedeutet ist,
- Fig. 5a: eine Schnittansicht des Etiketts eines erfindungsgemäßen Behälters,
- Fig. 5b: eine Schnittansicht eines erfindungsgemäßen Behälters, dessen Etikett ausgeführt ist wie das Etikett aus Fig. 5a, wobei die Behälterwandung nur als einfacher Kreis angedeutet ist,
- Fig. 6a: eine Schnittansicht des Etiketts eines erfindungsgemäßen Behälters,
- Fig. 6b: eine Schnittansicht eines erfindungsgemäßen Behälters, dessen Etikett ausgeführt ist wie das Etikett aus Fig. 6a, wobei die Behälterwandung nur als einfacher Kreis angedeutet ist,
- Fig. 7a: eine Schnittansicht des Etiketts eines erfindungsgemäßen Behälters,
- Fig. 7b: eine Schnittansicht eines erfindungsgemäßen Behälters, dessen Etikett ausgeführt ist wie das Etikett aus Fig. 7a, wobei die Behälterwandung nur als einfacher Kreis angedeutet ist,
- Fig. 8a: eine Schnittansicht des Etiketts eines erfindungsgemäßen Behälters,
- Fig. 8b: eine Schnittansicht eines erfindungsgemäßen Behälters, dessen Etikett ausgeführt ist wie das Etikett aus Fig. 8a, wobei die Behälterwandung nur als einfacher Kreis angedeutet ist,
- Fig. 9a: eine Schnittansicht des Etiketts eines erfindungsgemäßen Behälters,
- Fig. 9b: eine Schnittansicht eines erfindungsgemäßen Behälters, dessen Etikett ausgeführt ist wie das Etikett aus Fig. 9a, wobei die Behälterwandung nur als einfacher Kreis angedeutet ist,
- Fig. 10a: eine Schnittansicht des Etiketts eines erfindungsgemäßen Behälters mit ablösbarem Belegabschnitt, und
- Fig. 10b: eine Schnittansicht eines erfindungsgemäßen Behälters, dessen Etikett ausgeführt ist wie das Etikett aus Fig. 10a, wobei die Behälterwandung nur als einfacher Kreis angedeutet ist.

Das in Fig.1 dargestellte Etikett stellt schematisch eine einfache Grundform eines Etiketts für einen erfindungsgemäßen Behälter dar, welches im wesentlichen aus einer transparenten Folienlage 1 und einer opaken Folienlage 2 besteht, wobei letztere ein Fenster 4 in Form einer ausgestanzten Aussparung aufweist. Unterseitig ist das Etikett mit einer transparenten Haftklebstoffschicht 3 versehen.

Das in Figuren 2a und 2b sowie - im aufgeklebten Zustand - Fig. 2c dargestellte streifenförmige Etikett weist eine transparente Kunststoffolienlage 1 auf, welche über den Großteil ihrer Länge jedoch nicht vollständig von der opaken Folienlage 2 verdeckt ist. Es verbleibt ein nicht von der opaken Folienlage überdeckter Fensterbereich 4, welcher sich über die gesamte Streifenbreite erstreckt, um im aufgeklebten Zustand unabhängig vom Behälterfüllstand freie Sicht auf den Flüssigkeitsminiskus im Behälter 15 zu haben.

Die Folienlagen 1, 2 sind mittels einer Klebstoffschicht 14 miteinander verbunden. Die unterseitige Haftklebstoffbeschichtung 3 dient der Befestigung am Behälter 15. Vor der Anbringung ist das Etikett auf einem Träger 10, beispielsweise aus Papier, mit klebstoffabweisender Oberfläche 9, beispielsweise aus Silikonlack, angeordnet.

Durch Stanzen ist eine bügelförmige Aufhängelasche 5 gebildet, auf deren Unterseite die Haftklebstoffbeschichtung 3 mittels eines sogenannten Klebsttofkillers deaktiviert ist, so daß hier nichtklebende Bereiche 13 vorliegen, welche das einfache Herausziehen der Aufhängelasche 5 aus der Etikettenebene zum Aufhängen des Behälters 15 ermöglichen.

Die opake Folienlage 2 weist einen Aufdruck 11 auf.

Durch Stanzungen 6 sind in der opaken Etikettenfolie 2 zwei bedruckte Belegabschnitte 7 ausgebildet. Unterhalb der Belegabschnitte 7 ist die transparente Folienlage 1 mit einer ebenfalls transparenten, klebstoffabweisenden Beschichtung 12, beispielsweise Silikonisierung, versehen, wodurch die Belegabschnitte 7 leicht ablösbar sind. Durch die Klebstoffbeschichtung 14 lassen sich die abgelösten Belegabschnitte 7 wieder aufkleben, beispielsweise auf eine Seite einer Patientenakte. Zur leichteren Handhabung weist jeder der Belegabschnitte 7 eine unterseitig nichtklebende Anfaßlasche 8 auf.

Im aufgeklebten Zustand überlappt der Etikettenbereich, in welchem die Belegabschnitte 7 angeordnet sind, den transparenten Fensterbereich 4. Nach Ablösen eines der Belegabschnitte 7 wird der Fensterbereich 4 einsehbar. Der Behälterinhalt ist durch den Fensterbereich 4 und die durchsichtige Wandung des Behälters 15 hindurch sichtbar.

Die Figuren 3a bis 10b zeigen als Schnittdarstellungen sieben verschiedene weitere Ausführungsformen der Etiketten erfindungsgemäßer Behälter, analog Figuren 2b und 2c je einmal eben und einmal im aufgeklebten Zustand in Überrundum-Anordnung. Die Behälter 15 sind dabei nur als einfache Kreise angedeutet. Obschon nicht dargestellt, kann jede der dargestellten Varianten als Bügeletikett mit einer Aufhängelasche ähnlich Fig. 2a-c gestaltet sein. Ferner können weitere Ausstattungsmerkmale wie Aufdrucke und dgl. vorgesehen sein.

Alle dargestellte Varianten weisen erfindungsgemäß eine opake Folienlage 2 und eine nicht deckungsgleiche transparente Folienlage 1 auf. Die Folienlagen sind über eine Klebstoffschicht 14 miteinander verbunden. Eine Haftklebstoffbeschichtung 3 dient der Verklebung mit dem Behälter 15. Einige Varianten sind aus fertigungstechnischen Gründen mit einer teilflächigen haftvermindernden Schicht 16 ausgestattet, welche dem Matrixabzug dient.

In Fig. 3a-b ist die opake Folienlage 2 über der transparenten Folienlage 1 angeordnet. Aufgrund der kleineren Flächenausdehnung der opaken Folienlage ergibt sich ein transparenter Bereich 4, von welchem im aufgeklebten Zustand ein Teil freibleibt.

Die Anordnung in Fig. 4a-b ist ähnlich wie in Fig. 3a-b ausgeführt, jedoch besitzen die Folienlagen 1, 2 in etwa die gleiche Ausdehnung, sind allerdings versetzt zueinander angeordnet. Im aufgeklebten Zustand ist die Überlappung klein genug, um einen transparenten Bereich 4 freizulassen.

Die Anordnung in Fig. 5a-b ist ebenfalls ähnlich ausgeführt wie in Fig. 3a-b, jedoch ist hier im Bereich der Überlappung ein zusätzlicher haftvermindernd beschichteter Folienbereich 17 vorgesehen, welcher das Ablösen des Etiketts vom Behälter 15 erleichtert.

Bei der Anordnung aus Fig. 6a-b ist die transparente Folienlage 1 über der opaken Folienlage 2 angeordnet und ragt über letztere nach einer Seite hinaus. Eine Bedruckung kann wahlweise sowohl auf der transparenten Folienlage 1 als auch auf der opaken Folienlage 2 vorgesehen sein. Ist die opake Folienlage 1 bedruckt, so ist der Aufdruck durch die transparente Folienlage 1 gegen äußere Einflüsse geschützt. Gleiches gilt für auf der opaken Folienlage angeordnete Sicherheitsmerkmale oder dgl. Die Anordnung in Fig. 7a-b ist ähnlich wie in Fig. 6a-b ausgeführt, jedoch ragt die transparente Folienlage 1 über die opake Folienlage nach zwei Seiten heraus.

Die Anordnung in Fig. 8a-b ist wiederum ähnlich ausgeführt wie die Anordnung aus Fig. 6a-b, jedoch ist wie in Fig. 5a-5b ein haftvermindert beschichteter Folienbereich 17 im Bereich der überlappung vorgesehen.

Fig. 9a, 9b, 10a und 10b zeigen Etiketten ähnlich Fig. 2a, 2b, 2c, jedoch mit jeweils nur einem Belegabschnitt 7. Während dieser in Fig. 9a-9b vom Rand beabstandet ist, ist der Belegabschnitt in Fig. 10a, 10b randständig. Ferner sind im Gegensatz zu Fig. 2a, 2b, 2c transparente Folienlage 1 und opake Folienlage 2 zunächst deckungsgleich ausgebildet. Ein transparenter Bereich ergibt sich erst bei Abziehen des Belegabschnitts 7 dadurch, daß dieser ganz oder teilweise außerhalb des überlappenden Bereichs angeordnet ist.

## Patentansprüche

1. Behälter (15) mit selbstüberlappend in Überrundum-Anordnung aufgeklebtem Etikett mit mindestens einem transparenten Etikettenbereich (4) und mindestens einem opaken Etikettenbereich,
**dadurch gekennzeichnet, daß** das Etikett mindestens eine transparente Folienlage (1) und mindestens eine opake Folienlage (2) aufweist, welchletztere die transparente Folienlage (1) ober- und/oder unterseitig teilflächig bedeckt, so daß sich der mindestens eine transparente Etikettenbereich (4) und mindestens eine opake Etikettenbereich ergeben,
und daß eine der opaken Folienlagen (2) an ihren, in Umfangsrichtung, beiden Enden in Überdeckung liegt mit
sowohl einer der transparenten Folienlagen (1)
als auch einer die Verbindung zwischen dieser transparenten Folienlage (1) und opaken Folienlage (2) herstellenden Klebstoffschicht (14).

2. Behälter (15) gemäß Anspruch 1, wobei das Etikett eine Aufhängelasche (5) aufweist, welche aus mindestens einer der Folienlagen (1, 2) gebildet ist.

3. Behälter (15) gemäß Anspruch 2, wobei die Aufhängelasche des Etiketts aus einer der Folienlagen gebildet ist.

4. Behälter gemäß einem der vorangehenden Ansprüche, wobei der Bereich des Übergangs zwischen Aufhängelasche (5) und Behälter (15) unterhalb des Behälterschwerpunkts angeordnet ist, so daß der Behälter (15) an der Aufhängelasche (5) über Kopf aufhängbar ist.

5. Behälter (15) gemäß einem der vorangehenden Ansprüche, wobei mindestens eine opake Folienlage durchgehend zusammenhängend ausgebildet ist.

6. Behälter (15) gemäß einem der vorangehenden Ansprüche, wobei das Etikett mindestens einen ablösbaren Belegabschnitt (7) aufweist.

7. Behälter gemäß Anspruch 6, wobei der Belegabschnitt (7) opak ist, und die Gesamtheit der Belegabschnitte den transparenten Etikettenbereich (4) zumindest überwiegend bedeckt.

## Claims

1. Container (15), around which a label comprising at least one transparent label region (4) and at least one opaque label region is adhered in a self-lapping arrangement,
**characterized in that** the label comprises at least one transparent film layer (1) and at least one opaque film layer (2) that covers part of the upper and/or lower surface of the transparent film layer (1), thereby producing the at least one transparent label region (4) and the at least one opaque label region,
and that one of the opaque film layers (2) at its, in peripheral direction, two ends is in overlap with both one of the transparent film layers (1)
and an adhesive layer (14) that establishes the connection between said transparent film layer (1) and opaque film layer (2).

2. Container (15) according to claim 1, wherein the label has a suspension strip (5), which is formed from at least one of the film layers (1, 2).

3. Container (15) according to claim 2, wherein the suspension strip of the label is formed from one of the film layers.

4. Container according to one of the preceding claims, wherein the region of the transition between suspension strip (5) and container (15) is disposed below the container centre of gravity to allow the container (15) to be suspended upside down on the suspension strip (5).

5. Container (15) according to one of the preceding claims, wherein at least one opaque film layer is of a continuously coherent design.

6. Container (15) according to one of the preceding claims, wherein the label has at least one detachable counterfoil (7).

7. Container according to claim 6, wherein the counterfoil (7) is opaque, and the entirety of the counterfoils at least predominantly covers the transparent label region (4).

## Revendications

1. - Conteneur (15) présentant une étiquette collée disposée tout autour de façon à s'auto-chevaucher, comportant au moins une zone d'étiquette transparente (4) et au moins une zone d'étiquette opaque,
**caractérisé par le fait que** l'étiquette présente au moins une couche de film transparente (1) et au moins une couche de film opaque (2), cette dernière recouvrant partiellement en surface la couche de film transparente (1) sur la face supérieure et/ou sur la face inférieure, de telle sorte qu'il se forme la au moins une zone d'étiquette transparente (4) et au moins une zone d'étiquette opaque,
et que l'une des couches de film opaques (2) s'étend sur ses deux extrémités dans la direction périphérique en chevauchement, avec
non seulement l'une des couches de film transparentes (1) mais encore une couche de colle (14) établissant la liaison entre ces couche de film transparente (1) et couche de film opaque (2).

2. - Conteneur (15) selon la revendication 1, dans lequel l'étiquette présente une bride d'accrochage (5), laquelle est formée à partir d'au moins l'une des couches de film (1, 2).

3. - Conteneur (15) selon la revendication 2, dans lequel la bride d'accrochage de l'étiquette est formée à partir de l'une des couches de film.

4. - Conteneur selon l'une des revendications précédentes, dans lequel la zone du passage entre bride d'accrochage (5) et conteneur (15) est disposée au-dessous du centre de gravité du conteneur, de telle sorte que le conteneur (15) est apte à être suspendu au-dessus de sa tête par la bride d'accrochage (5).

5. - Conteneur (15) selon l'une des revendications précédentes, dans lequel au moins une couche de film opaque est réalisée de façon continue sans interruption.

6. - Conteneur (15) selon l'une des revendications précédentes, dans lequel l'étiquette présente au moins une section de talon (7) séparable.

7. - Conteneur selon la revendication 6, dans lequel la section de talon (7) est opaque, et la totalité des sections de talon recouvre au moins de façon prépondérante la zone d'étiquette transparente (4).
